# EUROPÄISCHE PATENTSCHRIFT

(11) **EP 2 674 921 B1**
(45) Veröffentlichungstag und Bekanntmachung des Hinweises auf die Patenterteilung: **10.05.2017**
(21) Anmeldenummer: 13002874.9
(22) Anmeldetag: 04.06.2013
(51) Int. Cl.: G07B 17/00, B41J 2/165

(54) **Frankiermaschine und Verfahren zu deren Wartung**
Franking machine and method for servicing the same
Affranchisseuse et son procédé de maintenance

(30) Priorität: 15.06.2012 DE 202012005904 U
(43) Veröffentlichungstag der Anmeldung: 18.12.2013
(73) Patentinhaber: Francotyp-Postalia GmbH, 13089 Berlin (DE)
(72) Erfinder: Muhl, Wolfgang, 16540 Hohen Neuendorf (DE); Ortmann, Axel, 13189 Berlin (DE)

(56) Entgegenhaltungen:
- EP-A1- 2 073 173
- EP-A1- 2 130 679
- DE-U1-202010 015 351
- US-A1- 2004 027 444
- US-A1- 2005 018 009
- US-B1- 6 209 983

## Beschreibung

Die Erfindung betrifft eine Frankiermaschine gemäß dem Oberbegriff des Patentanspruchs 1 und ein Wartungsverfahren nach Patentanspruch 6. Die Frankiermaschine weist eine Druckvorrichtung zum Bedrucken eines flachen Guts, zum Beispiel eines Poststückes oder eines Frankierstreifens, mit einer vorbestimmte Frankierfarbe auf. Eine Frankiermaschine kommt in Verbindung mit peripheren und mit anderen Postverarbeitungsgeräten in einem Frankiersystem zum Einsatz, das ganz oder teilweise von einem Kunden gekauft oder gemietet wird.

Von den nationalen Postbehörden wird die Farbe des Abdruckes länderspezifisch für Frankiermaschinen vorgegeben. Aus dem EP 2073173 A1 ist eine Vorrichtung zum Wechseln von Tintenkartuschen bekannt, die in einer Frankiermaschine eingesetzt wird. Die Frankiermaschine ist mit einer Tintendruckvorrichtung ausgestattet, an welche ein flaches Gut mittels einer Andruckvorrichtung angedrückt wird, wobei die Tintendruckvorrichtung auswechselbare Tintenkartuschen enthalten. Ein Sicherheitsgehäuse umschließt die Tintendruckvorrichtung und deren Steuereinheit, die Andruckvorrichtung und Bauteile die gegebenenfalls auswechselt werden müssen.

Es sind bereits Frankiermaschinen unterschiedlichster Art bekannt, bei denen eine Umrüstung vorgenommen wird, wenn erstere von einem Land in ein anderes Land geschickt werden, in welchem eine andere Farbe des Abdruckes vorgeschrieben wird. Beispielsweise sind in einem Land Frankiermaschinen vermietet worden und sollen nun in diesem Land durch andere Frankiermaschinen ersetzt werden. Die nicht mehr vermieteten Frankiermaschinen können nun umgerüstet, in ein anderes Land versandt und dort zum Verkauf angeboten werden. Bei bekannten Frankiersystemen von der Anmelderin Francotyp Postalia GmbH und denen von Wettbewerbern ist eine Umrüstung der Frankierfarbe nur nach einer Öffnung des Sicherheitsgehäuses möglich. Nach der Öffnung des Sicherheitsgehäuses können die mit Tinte verschmutzen Teile und/oder Baugruppen gereinigt oder ausgewechselt werden. Nachteilig sind hohe Umrüstungs- und Wartungskosten speziell im Mietgeschäft. Außerdem gibt es keine einfache Wartung der Frankiermaschinen.

Es ist bereits vorgeschlagen worden, dass ein Bediener ein Auswechseln einer Baugruppe an einem Gerät selbst durchführt. Somit wird es für den Bediener unnötig, mit dieser Aufgabe einen Servicetechniker zu beauftragen. Aus dem deutschen Gebrauchsmuster DE 202010015352 U1 ist eine Verschlussvorrichtung für ein Fach bekannt, in welches eine steckbare Baugruppe eingesteckt ist. Das Fach ist nur im spannungslosen Zustand des Gerätes zugänglich. Eine span-nungsfreie Berührung der Baugruppe ist nun möglich. Im Unterschied dazu ist ein weiterer Zugang zu einem Kaltgeräteanschlusses nur dann zugänglich, wenn der erstgenannte Zugang verschlossen ist. Vorteilhaft kann der Bediener ein Auswechseln einer Baugruppe selbst durchführen, nachdem das Netzkabel aus dem Kaltgeräteanschluss herausgezogen wurde.

Aus dem deutschen Gebrauchsmuster DE 202010015351 U1 ist bereits eine Vorrichtung zur Absenkung, Positionierung und Anhebung von Andruckelementen eines Druckergeräts bekannt. Die kastenförmige Baueinheit ist mit einem Zuführtisch ausgestattet, der an der Oberseite eine Öffnung für die Andruckelemente einer Andruckvorrichtung aufweist, wobei die Andruckelemente herausnehmbar angeordnet sind, was deren Wartung erleichtert. Die kastenförmige Baueinheit ist in einer Betriebsposition unterhalb der Druckvorrichtung der Frankiermaschine angeordnet und kann zwecks Wartung aus dieser Position entfernt werden. An der Rückseite der kastenförmigen Baueinheit sind ein mechanisches Verbindungselement und ein Tintenreservoir angeordnet. Sobald eine interne Verriegelung gelöst ist, gleitet die kastenförmige Baueinheit schubladenartig auf zwei Führungs-schienen nach vorn und kann vollständig herausgenommen werden. Nach Abschluss der Wartung kann sie mittels der beiden Führungsschienen vollständig wieder in die Betriebsposition gebracht und weiter benutzt werden. Die kastenförmige Baueinheit kann zum Beispiel zur Staubehebung entfernt werden. Nun hat sich aber in der Praxis nach einem Stau gezeigt, dass die Wartung der Andruckelemente der kastenförmigen Baueinheit und ein Säubern von Licht-Sensoren der Lichtschranken der Frankiermaschine viel öfter erfolgt, als eine Wartung des Tintenreservoirs. Außerdem wird das Tintenreservoir durch einen Tintennebel verschmutzt, der während des Betriebes der Druckvorrichtung der Frankiermaschine durch alle nicht vollständig abgedichtete Öffnungen dringt. Natürlich ist ein Säubern der durch einen Tintennebel verschmutzten Oberfläche des Gehäuseunterteils der Frankiermaschine zeitaufwendig. Somit kann eine solche Frankiermaschine nicht ohne weiteres in ein anderes Land weiter verkauft werden.

Die Aufgabe besteht darin, die Mängel der bekannten Lösungen zu beseitigen. Es soll eine konstruktive Gestaltung der tintenverschmutzbaren Baugruppen und deren Anordnung in der Frankiermaschine derart vorgenommen werden, dass der Zugang zu diesen Baugruppen und deren Austausch ohne ein Öffnen des Sicherheitsgehäuses möglich ist. Zusätzlich soll die Wartung der Frankiermaschinen vereinfacht werden.

Die Aufgabe wird mit den Merkmalen der Frankiermaschine bzw. einem Wartungsverfahren nach den Patentansprüchen 1 bzw. 6 gelöst.

Ausgehend davon, dass ein Sicherheitsgehäuse die Tintendruckvorrichtung und deren Steuereinheit umschließt und davon, dass ein Öffnen des Sicherheits-gehäuses ausschließlich dann nötig ist, wenn ein Zugang zu sicherheitsrelevanten Bauteilen ermöglicht werden soll, wird ein Sicherheitsbereich von einer Vielzahl an Nichtsicherheitsbereichen unterschieden: Alle tintenverschmutzbaren Baugruppen sind in den Nichtsicherheitsbereichen der Frankiermaschine angeordnet. Einer der Nichtsicherheitsbereiche der Frankiermaschine ist derjenige Bereich, in welchen die aus der DE 202010015351 U1 bekannte kastenförmige Baueinheit in die Betriebsposition gebracht wird. Die Vorderseite der Gehäuse-unterschale der Frankiermaschine ist gegenüber der Vorderseite der Gehäuseoberschale zurückgesetzt und die Vorderseite der Gehäuseunterschale deren Boden sind entsprechend ausgebildet, so dass alle tintenverschmutzbaren Baugruppen in Nichtsicherheitsbereichen liegen. Die kastenförmige Baueinheit ist eine erste entnehmbare und austauschbare Einheit. An der Rückseite der kastenförmigen Baueinheit wurde nunmehr aber kein Tintenreservoir angeformt. Erfindungsgemäß erfolgt eine modulare Anordnung eines dem Tintenreservoir entsprechenden Tintenauffangbehälters innerhalb der Frankiermaschine auf einer zwischen der Reinigungs- und Dicht-Station und der Bodenplatte des Gehäuseunterteils gelegenen Position, welche über eine schachtförmige Öffnung im Boden der Gehäuseunterschale der Frankiermaschine zugänglich ist. Die schachtförmige Öffnung weist mindestens eine Führungsleiste auf und erleichtert die Montage des Tintenauffangbehälters. Mindestens ein Wartungsmodul ist einem Tintenstrahldruckkopf zugeordnet. Letzterer kann ein integrierter Bestandteil einer Tintenkartuschen sein. Vorzugsweise wird eine Reinigungs- und Dicht-Station aus zwei entnehmbaren und austauschbaren Wartungsmodulen ausgebildet, wobei jedem der Wartungsmodule ein Tintenstrahldruckkopf zugeordnet ist. Die Schachtöffnung ist durch einen Deckel verschließbar ausgebildet. Der Tintennebel schlägt sich innerhalb des Tintenauffangbehälters der Frankiermaschine nieder. Der Tintenauffangbehälter wird an die beiden Wartungsmodule angedrückt, wenn der Deckel der schachtförmigen Öffnung geschlossen wird. Damit wird vorteilhaft eine ungewollte Verschmutzung einer der sichtbaren Oberflächen der Frankiermaschine vermieden.

Ein Öffnen des Deckels im Boden der Gehäuseunterschale ermöglicht somit einen Zugang zu einem weiteren Nichtsicherheitsbereich und einen Austausch von Baugruppen ohne ein Öffnen des Sicherheitsgehäuses. Nachdem zuerst der Tintenauffangbehälter und danach die beiden Wartungsmodule der Reinigungs- und Dichtstation entfernt wurden, ist ein Zugang zum Austauschen eines Tintenaufnehmers möglich, wobei der Tintenaufnehmer am Druckwagen angeordnet ist. Bei einer Wartung, wie zum Beispiel bei einer Umrüstung der Frankierfarbe, erfolgt zunächst eine Entnahme der Tintenkartuschen im Betriebsmodus und ein Schließen der Kartuschenklappe. Anschließend wird die Frankiermaschine ausgeschaltet und die Verbindung zum Stromnetz unterbrochen, indem der Steckverbinder des Netzkabels von dem Kaltgeräteanschlus-ses abgezogen und der Zugang zu letzterem durch einen Schieber verschlossen wird. Durch Drehen eines Werkzeuges, beispielsweise eines Schraubdrehers, vorzugsweise eines mit einem Schlüsselkopf ausgestatteten Multifunktionsstiftes, kann auch ohne einen elektrischen Antrieb ein Drehen der Spindel im Inneren der Frankiermaschine bewirkt werden, so dass sich der Druckwagen bewegt, bis er in die Dichtposition für Tintenkartuschen gelangt, in der eine Entnahme der kasten-förmigen Baueinheit ermöglicht wird. Danach erfolgt eine Durchführung einer Wartung von den tintenverschmutzten Baugruppen, die in der kastenförmigen Baueinheit angeordnet sind und von denjenigen, die im Boden der Gehäuseunterschale der Frankiermaschine angeordnet sind.

Bei einer nicht an das Stromnetz angeschlossenen Frankiermaschine, kann deren Druckwagen durch ein Verstellen ebenfalls in eine Position bewegt werden, in welcher sich die Kartuschenklappe öffnet. Die Frankiermaschine ist dazu mit einem Loch im Sicherheitsgehäuse ausgestattet, in das der Multifunktionsstift eingeführt und gedreht wird. Die Tintenkartuschen sind somit zu beliebigen Zeitpunkten austauschbar, also auch dann, wenn zuvor keine Entnahme der Tintenkartuschen durch den Kunden erfolgte. Die Kartuschenklappe ist anschließend wieder zu schließen.

Der Druckwagen ist innerhalb der Frankiermaschine auf einer Gleitstange zur Druckwagenführung mechanisch bewegbar angeordnet. Der Druckwagen kann ebenfalls durch ein Verstellen mittels dem Multifunktionsstift außerdem in die entgegengesetzte Richtung bewegt werden, so dass der Druckwagen in die Dichtposition für Tintenkartuschen gelangt. Das gestattet die Entnahme der kastenförmigen Baueinheit aus der Frankiermaschine einerseits zwecks Reini-gung der Sensoren und der Transportelemente der Frankiermaschine und andererseits zum Austauschen der Andruckelemente, die in der kastenförmigen Baueinheit austauschbar angeordnet sind. Bei starker Verschmutzung wird die ganze kastenförmige Baueinheit ausgewechselt. Nach einer Entnahme der kastenförmigen Baueinheit kann die Frankiermaschine umgedreht werden, so dass der Boden der Gehäuseunterschale nach oben weist. Nun kann der Deckel vom Boden der Gehäuseunterschale demontiert werden, um einen Zugang über die schachtförmige Öffnung zu dem weiteren Nichtsicherheitsbereich der Frankiermaschine zu ermöglichen. Nach Entnahme des Tintenauffangbehälters, der Wartungsmodule und eines Tintenaufnehmers, der einen Wischlippenreinigungsschwamm enthält, können alle zur Umrüstung der Frankierfarbe erforderlichen Baugruppen neu in umgekehrter Reihenfolge montiert werden. Der Druckwagen weist eine Tintenaufnehmerkavität auf, so dass ein neuer sauberer Tintenaufnehmer in die Tintenaufnehmerkavität montiert werden kann. Die Wartungsmodule und der Tintenauffangbehälter werden anschließend erneuert. Nach dem Verschließen der schachtförmigen Öffnung mit dem Deckel und eine Herstellung eines Netzanschlusses, kann die Frankiermaschine wieder eingeschaltet werden. Mit dem elektrischen Antrieb kann der Druckwagen bewegt werden. Das ermöglicht es, dass sich die Kartuschenklappe öffnet. Die Tintenkartuschen mit der neuen Frankierfarbe sind nun in die Frankiermaschine einzusetzen und die Umrüstung der Frankiermaschine ist beendet.

Vorteilhafte Weiterbildungen der Erfindung sind in den Unteransprüchen gekennzeichnet bzw. werden nachstehend zusammen mit der Beschreibung der bevorzugten Ausführung der Erfindung anhand der Figur näher dargestellt. Es zeigen:
- Fig. 1,: perspektivische Darstellung einer Frankiermaschine von hinten rechts oben, mit einem durch einen Schieber gesperrten Stromnetzanschluss und ein Detail A,
- Fig. 2,: perspektivische Darstellung einer Frankiermaschine von vorn rechts oben, mit einer kastenförmigen Baueinheit und einer geöffneten Kartuschenklappe,
- Fig. 3,: perspektivische Darstellung einer Frankiermaschine von vorn rechts oben, mit einer nach vorn herausgezogenen kastenförmigen Baueinheit,
- Fig. 4,: perspektivische Darstellung einer Frankiermaschine von vorn rechts oben, mit mehreren nach unten herausgezogen dargestellten modulförmigen Baueinheiten,
- Fig. 5,: perspektivische Darstellung einer Frankiermaschine von unten mit einer schachtförmigen Öffnung und mit einem demontierten Deckel sowie mit einem montierten Tintenauffangbehälter (Detail B),
- Fig. 6,: perspektivische Darstellung der schachtförmigen Öffnung mit zwei Wartungsmodulen,
- Fig. 7,: perspektivische Darstellung des demontierten Tintenauffangbehälters,
- Fig. 8,: perspektivische Darstellung der schachtförmigen Öffnung mit einem am Druckwagen montierten Tintenaufnehmer,
- Fig. 9,: perspektivische Darstellung der beiden demontierten Wartungsmodule,
- Fig. 10,: perspektivische Darstellung der schachtförmigen Öffnung ohne Tintenaufnehmer,
- Fig. 11,: perspektivische Darstellung des Tintenaufnehmers,
- Fig.12,: perspektivische Darstellung eines Druckwagens an einer Gestellseiten-wand von rechts hinten oben, sowie des Tintenauffangbehälter und der Anordnung der Wartungsmodule sowie Details C und D der mechanischen Verbindung der letzteren mit der Gestellbodenplatte.

Die Figur 1 zeigt eine perspektivische Darstellung einer Frankiermaschine von hinten rechts oben, mit einem durch einen Schieber gesperrten Stromnetzanschluss und ein Detail A. Die Baugruppen der Frankiermaschine 1 sind von einer Gehäuseoberschale 2 und Gehäuseunterschale 5 umgeben, welche zusammen mit einer Blende 3 auf der Gehäuseoberschale 2 ein Sicherheitsgehäuse bilden. Eine kastenförmige Baueinheit 6 kann der Frankiermaschine 1 entnommen werden. Die Rückseite der Frankiermaschine 1 weist eine Vertiefung 4 bis zu einer Metallplatte mit Buchsen für die elektrischen Anschlüsse auf. Ein Zugang zu einem der elektrischen Anschlüsse führt auf einen Kaltgeräteanschluss. Der vorgenannte Zugang kann durch einen Schieber 7 verschlossen werden, wenn letzterer in die Pfeilrichtung verschoben wird. Zu dessen Betäti-gung ist am Schieber 7 ein Schiebergriffstück 7.1 angeformt. Die vorgenannte Vertiefung 4 ist teilweise in die Gehäuseoberschale 2 und in die Gehäuseunterschale 5 eingeformt. An der Rückseite der Frankiermaschine stößt der Rand der Blende 3 an den Rand der Gehäuseunterschale 5. Mitten im Gehäuse ist ein Loch geformt, dessen eine halbkreisförmige Öffnung 3.0 am Rand der Gehäuseoberschale 2 liegt und dessen andere halbkreisförmige Öffnung 5.0 am Rand der Gehäuseunterschale 5 liegt. Das Loch ist zur Einführung eines Multifunktions-stiftes 8.1 vorgesehen, der dann als Werkzeug dient. An der Oberseite der Frankiermaschine 1 ist ein Display 8 vorgesehen. Letzteres weist eine Halterung 8.0 für den Multifunktionsstift 8.1 auf. Aufgrund eines Vorsprunges 8.13 an dem einen Ende des Stiftes kann, der Multifunktionsstift 8.1 der Frankiermaschine 1 entnommen werden. Dies erfolgt entweder, um Eingaben über ein Touchscreen des Displays zu tätigen, oder um mittels des Multifunktionsstiftes 8.1 an der Frankiermaschine 1 zu schrauben, nachdem letzterer in das Loch eingeführt wurde. Im Detail A der Fig.1 wird einerseits die Stiftspitze 8.12 des Multifunktionsstiftes 8.1 gezeigt, welche für das Tätigen von Eingaben vorgesehen ist. Andererseits wird zwischen dem Schaft des Stiftes 8.1 und dessen Stiftspitze 8.12 ein Werkzeug in Form eines Steckschlüssels geformt. Das Werkzeug hat in dem gezeigten Beispiel einen Zylindermantel mit einer Abflachung.

Alternativ kann ein Sechskantkopf oder eine andere Form verwendet werden.

Ein perspektivische Darstellung einer Frankiermaschine von vorn rechts oben nach Fig. 2, zeigt auf einer nach vorn geneigten Oberfläche der Blende 3 eine geöffnete Kartuschenklappe 9. Die geöffnete Kartuschenklappe 9 gibt einen Zugang zu einem Schacht 10 frei, um Tintenkartuschen 11, 12 auswechseln zu können. Die Kartuschenklappe 9 nimmt annähernd die linke Hälfte der Oberseite der Frankiermaschine ein, während das Display 8 in einer Blende 19 angeordnet ist, welche die andere Hälfte der Oberseite der Frankiermaschine einnimmt und auf der Gehäuseoberschale 2 montiert ist. Eine kastenförmige Baueinheit 6 ist vorn an der Frankiermaschine unter der Gehäuseoberschale 2 positioniert und bildet ein schubfachartig nach vorn herausnehmbares modulares Unterteil.

Die Figur 3 zeigt eine perspektivische Darstellung einer Frankiermaschine 1 von vorn rechts oben, mit einer nach vorn herausgezogenen kastenförmigen Baueinheit 6. Die nach vorn geneigte Oberfläche der Blende 3 geht in eine geschlossene Kartuschenklappe 9 über, die sich bis zu einem vorderen oberen Rand der Gehäuseoberschale 2 der Frankiermaschine 1 erstreckt..

Die Figur 4 zeigt eine perspektivische Darstellung einer Frankiermaschine 1 von vorn rechts oben, mit mehreren nach unten herausgezogen dargestellten modulförmigen Baueinheiten 15, 16.1, 16.2 und 17, welche unter einem Deckel 5.5 im Innern der Frankiermaschine 1 angeordnet sind. Der Deckel 5.5 weist eine Schraubenöffnung 5.51 auf und kann mittels einer Schraube 5.7 am Boden der Frankiermaschine 1 lösbar befestigt werden. Die herausgezogene kastenförmige Baueinheit ist zur besseren Übersicht nicht mit dargestellt.

Die Figur 5 zeigt eine perspektivische Darstellung einer Frankiermaschine von unten mit einer schachtförmigen Öffnung 5.2 und mit einem demontierten Deckel 5.5 sowie mit einem montierten Tintenauffangbehälter 15, dessen Anordnung anhand eines Details B näher erläutert wird. Am Boden 5.1 der Gehäuseunterschale 5 ist eine schachtförmige Öffnung 5.2 vorgesehen, über welche eine Anzahl an modulförmigen Baueinheiten aus- und eingebaut werden können, sobald die Schraube 5.7 gelöst, aus einem in einer Auflegefläche 5.4 angeordneten Schraubenloch 5.41 herausgedreht und der Deckel 5.5 entfernt wurde. Der Deckel 5.5 weist zwei Montagenasen 5.52, 5.53 auf, welche an dem einen der Schraubenöffnung 5.51 gegenüberliegenden Rand des Deckels angeordnet sind. Die schachtförmige Öffnung 5.2 ist mit zwei passend geformten schlitzförmigen Öffnungen 5.3 auf der Seite ausgestattet, in welche die Montagenasen bei einer Montage des Deckels 5.5 hineingesteckt werden. Die Auflegefläche 5.4 liegt in einer Vertiefung des Bodens 5.1 gegenüber der Seite mit den schlitzförmigen Öffnungen 5.3 und geht in einer Stufe in die schachtförmige Öffnung 5.2 über. Die schachtförmige Öffnung 5.2 reicht bis zu einer Gestellbodenplatte 45, welche im Bereich der schachtförmigen Öffnung 5.2 eine engere Öffnung mit einer vorbestimmten Kontur aufweist. Im Detail B ist der Schachtrand nahe der Auflegefläche aufgeschnitten dargestellt worden, um eine Führungsleiste 5.21 am Schachtrand sichtbar zu machen, in welche eine Führungsnut 15.21 eingreift, welche an einem Rand 15.2 des montierten Tintenauffangbehälters 15 eingeformt ist. Eine gummiartig elastisch verformbare Scheibe 15.1 ist auf dem Tintenauffangbehälter 15 nahe der Führungsnut befestigt. Bei einem montierten Deckel 5.5 ist ein eingesetzter Tintenauffangbehälter 15 durch die Scheibe 15.1 einem Andruck ausgesetzt, der den Tintenauffangbehälter 15 an die darunterliegenden Freispritzschächte der Wartungsmodule andrückt. Die Kontur der Öffnung in der Gestellbodenplatte 45 ist an die Form der Wartungsmodule angepasst, welche nachfolgend anhand der Fig. 6 erläutert werden.

Die Figur 6 zeigt eine perspektivische Darstellung der schachtförmigen Öffnung 5.2 mit zwei Wartungsmodulen 16.1 und 16.2, die zueinander versetzt an eine Kontur der Gestellbodenplatte 45 montiert sind. Beide Wartungsmodule 16.1 und 16.2 weisen die gleiche kastenartige Form auf. Sie sind jeweils mit Befestigungsmitteln an den Enden, mit einem Rahmen und mit einem Freispritzschacht ausgestattet, wobei die beiden letztgenannten in einer Reihe anordnet sind. Je eine Montagenase 16.11, 16.21 mindestens ist als Befestigungsmittel an dem einen Ende und je ein federelastischer Rasthebel 16.12, 16.22 ist als Befestigungsmittel an dem anderen Ende der Reihenanordnung angeordnet. Die Reihenanordnung weist jeweils einen Freispritzschacht 16.10, 16.20 mit einer quadratischen Querschnittsfläche auf, welcher in ein Formteil übergeht, an dem die mindestens eine Montagenase 16.11, 16.21 angeformt ist. Die Reihenanordnung weist auf der gegenüberliegenden Seite jeweils einen Rahmen mit einer rechteckigen Querschnittsfläche auf, welcher länglich geformt ist und an dem ein federelastischer Rasthebel angeformt ist. An einer Schachtwand der schachtförmigen Öffnung im Boden der Gehäuseunterschale wurde eine Führungsleiste 5.21 geschnitten gezeichnet. Gegenüber dieser existiert eine weitere Führungsleiste 5.22, die an der Schachtwand nahe einer Gestellseitenwand 44 angeordnet ist. Die Gestellseitenwand 44 und die Gestellbodenplatte 45 sind fest miteinander verbunden. Die Führungsleisten 5.21 5.22 wirken mit den am Rand 15.2 des Tintenauffangbehälters 15 angeordneten Führungsnuten 15.21, 15.22 bei der Montage zusammen.

Die Führungsnuten gehen aus der in der Fig. 7 gezeigten perspektivischen Darstellung des demontierten Tintenauffangbehälters 15 hervor. Gegenüber der Scheibe 15.1 ist an einer Ecke des Randes 15.2 ein Trichter 15.23 nahe der Führungsnut 15.21 angeformt, wobei der Rand des Trichters parallel zu der Scheiben-Oberfläche angeordnet ist und bei einer Montage auf dem Rand des Freispritzschachtes 16.20 abdichtend aufsitzt und die freigespritzte Tinte in den Tintenauffangbehälter 15 weiterleitet.

Anhand der in der Figur 8 gezeigten perspektivische Darstellung der schachtförmigen Öffnung mit einem am Druckwagen 14 montierten Tintenaufnehmer 17 wird auch die Kontur der Öffnung in der Gestellbodenplatte 45 sichtbar, da die Wartungsmodule (RDS-Module) demontiert wurden. Die Kontur ist der Form der Wartungsmodule angepasst. Der Versatz in der Kontur entspricht dem Versatz der Position der Tintenkartuschen im Druckwagen 14. An einer Gestellrückwand 46 ist eine Gleitstange 18 zur Druckwagenführung befestigt, welche sich parallel zur Gestellseitenwand 44 erstreckt. Der Tintenaufnehmer ist montierbar ausgebildet, um in eine Tintenaufnehmerkavität montiert zu werden, welche in den Druckwagen eingearbeitet ist, was aus der Fig. 10 hervorgeht. Der Druckwagen ist in der Frankiermaschine auf der Gleitstange 18 mechanisch bewegbar angeordnet, was aus den Figuren 8, 10 und 12 hervorgeht. Der Tintenaufnehmer 17 ist austauschbar, wenn der Druckwagen 14 in einen Nichtsicherheitsbereich gelangt, welcher über die schachtförmige Öffnung zugänglich ist.

Eine perspektivische Darstellung der beiden demontierten Wartungsmodule ist aus der Fig.9 zu ersehen. Jeder der Wartungsmodule 16.1 und 16.2 weist an dem jeweils einen Ende ein Formteil mit einer Montagenase 16.11, 16.21 auf, die sich in Richtung auf den Rand der Kontur erstreckt. An jedem Formteil sind Wischlippen 16.13, 16.23 angebracht, die sich in Richtung auf den Druckwagen erstrecken, wenn das Wartungsmodul an der Gestellbodenplatte 45 montiert ist. An dem jeweils anderen Ende ist je ein federelastischer Rasthebel 16.12, 16.22 angeformt, der sich entgegengesetzt zu der Richtung, also vom Druckwagen weg erstreckt, wenn das Wartungsmodul an der Gestellbodenplatte 45 montiert ist. Beide Wartungsmodule 16.1 und 16.2 weisen jeweils einen Freispritzschacht 16.10, 16.20 auf.

Die Figur 10 zeigt eine perspektivische Darstellung der schachtförmigen Öffnung mit einem Druckwagen 14 ohne Tintenaufnehmer, jedoch mit einer Tintenaufnehmerkavität 14.1.

Die perspektivische Darstellung des Tintenaufnehmers 17 ist aus der Fig.11 ersichtlich. Der Tintenaufnehmer besteht zum Beispiel aus einem Schwamm 17.1 und einen Schwammhalter 17.2, welcher in die Tintenaufnehmerkavität 14.1 eingesetzt werden kann. Der Schwammhalter 17.2 ist mit einer snap-in-Verbindung ausgestattet.

In der Figur 12 ist eine perspektivische Darstellung eines Druckwagens 14 an einer Gestellseitenwand 44 von rechts hinten oben gezeigt. Ebenso werden ein Tintenauffangbehälter 15 und ein Anordnung der Wartungsmodule sowie Details C und D der mechanischen Verbindung mit der Gestellbodenplatte 45 gezeigt. Die Wischlippen 16.13, 16.23 erstrecken sich in Richtung auf den Druckwagen 14, der auf einer Gleitstange 18 geführt wird. Nahe den Wischlippen 16.13, 16.23 ist je ein Freispritzschacht 16.10, 16.20 angeordnet. Im Detail C wird die mechanische Verbindung der Montagenase 16.11 mit der Gestellbodenplatte 45 für den Wartungsmodul 16.1 vergrößert sichtbar. Das Detail D verdeutlicht die Funktion der federelastischer Rasthebel 16.12, 16.22 der Wartungsmodule 16.1 und 16.2 nach deren Einrasten in die Kontur der Gestellbodenplatte 45. Die letztgenannte ist von der Gestellseitenwand 44 abgewinkelt.

Die Erfindung ist nicht auf die vorliegend erläuterten Ausführungsformen beschränkt, da offensichtlich weitere andere Ausführungen der Erfindung entwickelt bzw. eingesetzt werden können, die von den anliegenden Schutzansprüchen umfasst werden.

### Bezugszeichenliste:

- A: Detail in der Fig.1,
- B: Detail in der Fig.5,
- C: Detail in der Fig.12,
- D: Detail in der Fig. 12,
- 1: Frankiermaschine,
- 2: Gehäuseoberschale,
- 3: Blende auf der Gehäuseoberschale,
- 3.0: halbkreisförmige Öffnung für Multifunktionsstift der Gehäuseoberschale,
- 4: Vertiefung für elektrische Anschlüsse,
- 5: Gehäuseunterschale,
- 5.0: halbkreisförmige Öffnung für Multifunktionsstift der Gehäuseunterschale,
- 5.1: Gehäuseunterschalenboden,
- 5.2: schachtförmige Öffnung,
- 5.21, 5.22: Führungsleiste,
- 5.3: schlitzförmige Öffnungen,
- 5.4: Auflegefläche am Rand der schachtförmigen Öffnung,
- 5.41: Schraubenloch in der Auflegefläche,
- 5.5: Deckel der schachtförmigen Öffnung,
- 5.51: Schraubenöffnung im Deckel,
- 5.52, 5.53: Montagenasen,
- 5.7: Schraube,
- 6: kastenförmige Baueinheit,
- 7: Schieber,
- 7.1: Schiebergriffstück,
- 8: Display,
- 8.0: Halterung für Multifunktionsstift,
- 8.1: Multifunktionsstift,
- 8.11: Schlüsselkopf,
- 8.12: Stiftspitze,
- 8.13: Vorsprung,
- 8.14: Schraubendreherkopf,
- 9: Kartuschenklappe,
- 10: Schacht,
- 11, 12: Tintenkartuschen,
- 13: Druckwagengleitstange,
- 14: Druckwagen ohne Tintenkartusche,
- 14.1: Tintenaufnehmerkavität,
- 15: Tintenauffangbehälter,
- 15.1: Gummischeibe,
- 15.2: Rand,
- 15.21, 15.22: Führungsnut am Rand,
- 15.23: Trichter,
- 16.1, 16.2: Wartungsmodul,
- 16.10, 16.20: Freispritsschacht
- 16.11, 16.21: Montagenasen,
- 16.12, 16.22: federelastischer Rasthebel,
- 16.13, 16.23: Wischlippen
- 17: Tintenaufnehmer,
- 17.1: Schwamm,
- 17.2: Schwammhalter,
- 18: Druckwagenführung,
- 19: Blende,
- 44: Gestellseitenwand,
- 45: Gestellbodenplatte,
- 46: Gestellrückwand,

## Patentansprüche

1. Frankiermaschine, mit einer Tintendruckvorrichtung, an welche ein flaches Gut mittels einer Andruckvorrichtung angedrückt wird, wobei die Tintendruckvorrichtung auswechselbare Tintenkartuschen- und die Andruckvorrichtung auswechselbare Bauteile enthalten, wobei ein Sicherheitsgehäuse (2, 5) die Tintendruckvorrichtung und deren Steuereinheit umschließt, **gekennzeichnet dadurch, dass** die Frankiermaschine (1) eine schachtförmige Öffnung (5.2) im Boden (5.1) der Gehäuseunterschale (5) des Sicherheitsgehäuses und einen Deckel (5.5) aufweist, wobei die Öffnung (5.2) durch den Deckel (5.5) verschließbar ist, dass die Gehäuseunterschale (5) entsprechend ausgebildet ist, tintenverschmutzbare Baugruppen (15, 16.1, 16.2, 17) aufzunehmen, dass die tintenverschmutzbaren Baugruppen (15, 16.1, 16.2, 17) einen Tintenauffangbehälter (15), mindestens einen Wartungsmodul (16.1, 16.2) und einen Tintenaufnehmer (17) umfassen, dass jeder Wartungsmodul (16.1, 16.2) je einen Freispritzschacht (16.10, 16.20) aufweist und dass der Tintenaufnehmer (17) einen Schwamm (17.1) enthält, der in einem Schwammhalter (17.2) angeordnet ist und dass die tintenverschmutzbaren Baugruppen (15, 16.1, 16.2, 17) in einem Nichtsicherheitsbereich der Frankiermaschine (1) liegen und über die vorgenannte Öffnung zugänglich sind, wenn der Deckel (5.5) der schachtförmigen Öffnung (5.2) geöffnet ist.

2. Frankiermaschine, nach Anspruch 1, **gekennzeichnet dadurch, dass** der Deckel (5.5) demontierbar ist und die schachtförmige Öffnung (5.2) im Boden (5.1) der Gehäuseunterschale (5) der Frankiermaschine (1) mindestens eine Führungsleiste (5.21, 5.22) aufweist, die eine Montage des Tintenauffangbehälters (15) erleichtert, dass der Tintenauffangbehälter (15) einen Rand (15.2) aufweist in den mindestens eine Führungsnut (15.21, 15,22) eingeformt ist, wobei die Führungsleisten (5.21, 5.22) mit den am Rand (15.2) des Tintenauffangbehälters (15) angeordneten Führungsnuten (15.21, 15.22) bei der Montage zusammen wirken.

3. Frankiermaschine, nach den Ansprüchen 1 bis 2, **gekennzeichnet dadurch, dass** der Deckel (5.5) montierbar ist und dass einerseits eine gummiartig elastisch verformbare Scheibe (15.1) auf dem Tintenauffangbehälter (15) nahe der Führungsnut (15.21, 15.22) befestigt ist, wobei der montierte Deckel (5.5) den eingesetzten Tintenauffangbehälter (15) einem Andruck aussetzt, der den Tintenauffangbehälter (15) an die darunterliegenden Freispritzschächte der Wartungsmodule andrückt sowie dass andererseits der Scheibe gegenüber ein Trichter (15.23) am Tintenauffangbehälter (15) nahe der Führungsnut (15.21) angeformt ist, dass der Rand des Trichters parallel zu der Scheiben-Oberfläche angeordnet ist und bei einer Montage auf einem Rand des Freispritzschachtes (16.20) abdichtend aufsitzt und das der Trichter die Tinte in den Tintenauffangbehälter (15) weiterleitet.

4. Frankiermaschine, nach den Ansprüchen 1 und 2, **gekennzeichnet dadurch, dass** der Tintenaufnehmer (17) in eine Tintenaufnehmerkavität (14.1) montierbar ausgebildet ist, welche in einen Druckwagen (14) eingearbeitet ist, wobei der Druckwagen in der Frankiermaschine (1) auf einer Gleitstange (18) mechanisch bewegbar angeordnet ist und wobei der Tintenaufnehmer (17) zugänglich ist, wenn der Druckwagen in einen über die schachtförmige Öffnung (5.2) zugänglichen Nichtsicherheitsbereich gelangt.

5. Frankiermaschine, nach den Ansprüchen 1 und 2 **gekennzeichnet dadurch, dass** die schachtförmige Öffnung (5.2) im Boden (5.1) der Gehäuseunterschale (5) auf eine Öffnung in einer Gestellbodenplatte (45) der Frankiermaschine (1) führt und dass eine Kontur der Öffnung in der Gestellbodenplatte (45) der Frankiermaschine (1) vorgesehen ist, die an die Form des mindestens einen Wartungsmoduls (16.1, 16.2) angepasst ist.

6. Verfahren zur Wartung einer Frankiermaschine (1) nach Anspruch 1, **gekennzeichnet durch** die Schritte: Verstellen eines Druckwagens (14) in eine Richtung und Öffnen einer Kartuschenklappe (9) zur Entnahme der Tintenkartuschen, Entnahme der Tintenkartuschen (11, 12), Schliessen der Kartuschenklappe (9), Verstellen des Druckwagens (14), wobei der Druckwagen in die entgegengesetzte Richtung bewegt wird, so dass der Druckwagen in eine Dichtposition für Tintenkartuschen gelangt, Entnahme einer kastenförmigen Baueinheit (6) aus der Frankiermaschine sowie Durchführung einer Wartung von den in Anspruch 1 genannte tintenverschmutzten Baugruppen (15, 16.1, 16.2, 17).

7. Verfahren, nach Anspruch 6, **gekennzeichnet dadurch, dass** vor dem Schließen der Kartuschenklappe ein Öffnen der Kartuschenklappe und Entnahme der Tintenkartuschen im Betriebsmodus der Frankiermaschine oder ein Drehen einer Spindel im Inneren der Frankiermaschine zum Verstellen des Druckwagens, bei einer ausgeschalteten Frankiermaschine ohne Netzanschluss erfolgt, wodurch der Druckwagen in eine Position bewegt wird, in welcher sich die Kartuschenklappe öffnet und die Entnahme der Tintenkartuschen ermöglicht wird sowie dass nach dem Schließen der Kartuschenklappe ein Verstellen des Druckwagens erfolgt, wobei der Druckwagen in die entgegengesetzte Richtung bewegt wird, so dass der Druckwagen in die Dichtposition für Tintenkartuschen gelangt, so dass die Entnahme der kastenförmigen Baueinheit und der tintenverschmutzten Baugruppen aus der Frankiermaschine zu deren Wartung ermöglicht wird.

8. Verfahren, nach Anspruch 7, **gekennzeichnet dadurch, dass** vor der Wartung der tintenverschmutzten Baugruppen eine Demontage des Deckels (5.5) vom Boden (5.1) der Gehäuseunterschale (5) erfolgt, um einen Zugang über die schachtförmige Öffnung (5.2) zu einem weiteren Nichtsicherheitsbereich der Frankiermaschine zu ermöglichen und dass nach einer Entnahme der tintenverschmutzten Baugruppen (15, 16.1, 16.2, 17) und einem Erneuern der tintenverschmutzten Baugruppen eine Montage der tintenverschmutzten Baugruppen in umgekehrter Reihenfolge sowie ein Verschließen der schachtförmigen Öffnung mit dem Deckel (5.5) vorgenommen wird.

9. Verfahren, nach den Ansprüchen 6 - 7, **gekennzeichnet dadurch, dass** das Werkzeug zum Drehen einer Spindel im Inneren der Frankiermaschine verwendet wird, wobei das Werkzeug vor dem Drehen der Spindel in ein Loch (3.0, 5.0) an der Rückseite des Gehäuses der Frankiermaschine eingeführt wird.

10. Verfahren, nach Anspruch 9, **gekennzeichnet dadurch, dass** als Werkzeug ein Multifunktionsstift (8.1) verwendet wird.

## Claims

1. Franking machine with an ink printing device onto which a flat good is pressed by means of a contact pressure device, wherein the ink printing device comprises exchangeable ink cartridges and the contact pressure device comprises exchangeable modules; wherein a security housing (2, 5) encloses the ink printing device and its control unit, **characterized in that** the franking machine (1) has a shaft-shaped opening (5.2) in the floor (5.1) of the lower housing shell (5) of the security housing that can be sealed by a cover (5.5); that the lower housing shell (5) is designed accordingly to accommodate assemblies (15, 16.1, 16.2, 17) that can be contaminated with ink; that the assemblies (15, 16.1, 16.2, 17) that can be contaminated with ink comprise an ink capture container (15), at least one service module (16.1, 16.2) and an ink receptacle (17); that each service module (16.1, 16.2) respectively includes a free-spraying shaft (16.10, 16.20); and that the ink receptacle (17) includes a sponge (17.1) that is arranged in a sponge mount (17.2); and that the assemblies (15, 16.1, 16.2, 17) that can be contaminated with ink are situated in an insecure region of the franking machine (1) and are accessible via the aforementioned opening when a cover (5.5) of the shaft-shaped opening (5.2) is opened.

2. Franking machine according to Claim 1, **characterized in that** the cover (5.5) is suitable to dismantling; that the shaft-shaped opening (5.2) in the floor (5.1) of the lower housing shell (5) of the franking machine (1) has at least one guide rail (5.21, 5.22) that facilitates an installation of the ink capture container (15); that the ink capture container (15) has an edge (15.2) in which is shaped at least one guide groove (15.21, 15.22), wherein the guide rails (5.21, 5.22) interact with the guide grooves (15.21, 15.22) arranged at the edge of the ink capture container (15) upon installation.

3. Franking machine according to Claims 1 through 2, **characterized in that** the cover (5.5) is suitable to installing that - on the one hand - a rubber-like, elastically deformable disc (15.1) is attached near the guide groove to the ink capture container (15), wherein the installed cover (5.5) exposes the inserted ink capture container (15) to a contact pressure that presses said ink capture container (15) onto the underlying free-spraying shafts of the service modules; and **in that** - on the other hand - the disc is molded relative to a funnel (15.23) at the ink capture container (15), near the guide groove (15.21), such that the edge of the funnel is arranged parallel to the disc surface and, upon installation, rests so as to form a seal at an edge of the free-spraying shaft (16.20); and **in that** the funnel relays the ink into the ink capture container (15).

4. Franking machine according to Claims 1 and 2, **characterized in that** the ink receptacle (17) is designed so as to be installable in an ink receptacle cavity (14.1) which is introduced into a print carriage (14), wherein the print carriage is arranged in the franking machine (1) so as to be mechanically movable on a slide rail (18), and wherein the ink receptacle (17) is accessible when the print carriage arrives in an insecure region accessible via the shaft-shaped opening (5.2).

5. Franking machine according to Claims 1 and 2, **characterized in that** the shaft-shaped opening (5.2) in the floor (5.1) of the lower housing shell (5) leads to an opening in a frame floor plate (45) of the franking machine (1); and **in that** a contour of the opening in the frame floor plate (45) of the franking machine (1) is provided that is adapted to the shape of the at least one service module (16.1, 16.2).

6. Method for servicing a franking machine (1) according to Claim 1, **characterized by** the Steps: move the print carriage (14) in one direction and open a cartridge flap (9) to remove the ink cartridges; remove the ink cartridges (11, 12); close the cartridge flap (9); move the print carriage (14), wherein the print carriage is moved in the opposite direction so that said print carriage arrives in the sealing position for ink cartridges; remove a box-shaped module (6) from the franking machine; and implement a servicing of ink-contaminated assemblies (15, 16.1,6.2, 17).

7. Method according to Claim 6, **characterized in that**, before closing the cartridge flap, an opening of the cartridge flap and removal of the ink cartridges takes place in the operating mode of the franking machine, or a rotation of a shaft inside the franking machine to move the print carriage takes place given a deactivated franking machine without power connection, whereby the print carriage is moved into a position in which the cartridge flap opens and the removal of the ink cartridges is enabled; and **in that**, after closing the cartridge flap, a movement of the print carriage takes place, wherein the print carriage is moved in the opposite direction so that said print carriage arrives in the sealing position for ink cartridges, such that the removal of the box-shaped module and the ink-contaminated assemblies from the franking machine for their servicing is enabled.

8. Method according to Claim 7, **characterized in that** an uninstallation of the cover (5.5) from the floor (5.1) of the lower housing shell (5) takes place before the servicing of the ink-contaminated assemblies in order to enable an access via the shaft-shaped opening (5.2) to the additional insecure region of the franking machine; and **in that**, after removing the ink-contaminated assemblies (15, 16.1, 16.2, 17) and restoring said ink-contaminated assemblies, an installation of the ink-contaminated assemblies [sic] is conducted in the reverse order, as well as a sealing of the shaft-shaped opening with the cover (5.5).

9. Method according to Claims 6-7, **characterized in that** a tool is used to turn a shaft inside the franking machine, wherein the tool is inserted into a hole (3.0, 5.0) at the back side of the housing of the franking machine before turning the shaft.

10. Method according to Claim 9, **characterized in that** a multifunction stylus (8.1) is used as a tool.

## Revendications

1. Affranchisseuse, avec un dispositif d'impression à encre, contre lequel est pressé un article plat par l'intermédiaire d'un dispositif de pression, le dispositif d'impression à encre comportant des cartouches d'encre remplaçables et le dispositif de pression comportant des composants remplaçables, un boîtier sécurisé (2, 5) renfermant le dispositif d'impression à encre et son unité de commande, **caractérisée en ce, que** l'affranchisseuse (1) présente une ouverture en forme de puits (5.2) dans le fond (5.1) de la coque inférieure (5) du boîtier sécurisé et un couvercle (5.5), l'ouverture (5.2) pouvant être fermée par le couvercle (5.5), que la coque inférieure du boîtier (5) soit formée de façon à recevoir des modules (15, 16.1, 16.2, 17) pouvant être souillés par de l'encre, que les modules (15, 16.1, 16.2, 17) pouvant être souillés par de l'encre comportent un récipient de collecte d'encre (15), au moins un module d'entretien (16.1, 16.2) et un absorbeùr d'encre (17), que chaque module d'entretien (16.1, 16.2) présente un compartiment de dégorgement (16.10, 16.20) et que l'absorbeur d'encre (17) contient une éponge (17.1), qui est agencée dans un support d'éponge (17.2), et que les modules (15, 16.1, 16.2, 17) pouvant être souillés par de l'encre soient situés dans une zone non sécurisée de l'affranchisseuse (1) et qu'ils soient accessibles à travers l'ouverture prémentionnée, lorsque le couvercle (5.5) de l'ouverture en forme de puits (5.2) est ouvert.

2. Affranchisseuse, selon la revendication 1, **caractérisée en ce, que** le couvercle (5.5) soit démontable et que l'ouverture en forme de puits (5.2) dans le fond (5.1) de la coque inférieure du boîtier (5) de l'affranchisseuse (1) présente au moins un rail de guidage (5.21, 5.22), qui facilite le montage du récipient de collecte d'encre (15), que le récipient de collecte d'encre (15) comporte un bord (15.2) intégrant au moins une rainure de guidage (15.21, 15.22), les rails de guidage (5.21, 5.22) coopérant lors du montage avec les rainures de guidage (15.21, 15.22) agencées au bord (15.2) du récipient de collecte d'encre (15).

3. Affranchisseuse, selon la revendication 1 à 2, **caractérisée en ce, que** le couvercle (5.5) puisse être monté et que, d'une part, un disque (15.1) caoutchouteux déformable de manière élastique soit fixé sur le récipient de collecte d'encre (15) à proximité de la rainure de guidage (15.21, 15.22), le couvercle monté (5.5) impliquant que le récipient de collecte d'encre (15) soit exposé à une pression d'appui, qui presse le récipient de collecte d'encre (15) contre les compartiments de dégorgement situés dessous ainsi que, d'autre part, un entonnoir (15.23) soit contremoulé au récipient de collecte d'encre (15) à proximité de la rainure de guidage (15.21) vis-à-vis du disque, que le bord de l'entonnoir soit agencé parallèlement à la surface du disque et qu'il soit en appui étanche lors d'un montage sur un bord du compartiment de dégorgement (16.20) et que l'entonnoir achemine l'encre dans le récipient de collecte d'encre (15).

4. Affranchisseuse, selon la revendication 1 et 2, **caractérisée en ce, que** l'absorbeur d'encre (17) soit conçu de sorte qu'il puisse être monté dans une cavité d'absorbeur d'encre (14.1), qui est façonnée dans un chariot d'impression (14), le chariot d'impression étant agencé dans l'affranchisseuse (1) sur une glissière (18) de manière à pouvoir être déplacé mécaniquement et l'absorbeur d'encre (17) étant accessible, lorsque le chariot d'impression atteint une zone non sécurisée, accessible à travers l'ouverture en forme de puits (5.2).

5. Affranchisseuse, selon la revendication 1 et 2, **caractérisée en ce, que** l'ouverture en forme de puits (5.2) dans le fond (5.1) de la coque inférieure du boîtier (5) conduit sur une ouverture dans une plaque de fond du châssis (45) de l'affranchisseuse (1) et que soit prévu un contour de l'ouverture dans la plaque de fond de châssis (45) de l'affranchisseuse (1) qui soit adapté à la forme de l'au moins un module d'entretien (16.1, 16.2).

6. Procédé d'entretien d'une affranchisseuse (1) selon la revendication 1, **caractérisé par** les étapes : déplacement d'un chariot d'impression (14) dans un sens et ouverture d'un clapet d'accès aux cartouches (9) pour le retrait des cartouches d'encre (11, 12), fermeture du clapet d'accès aux cartouches (9), déplacement du chariot d'impression (14), le chariot d'impression étant déplacé dans le sens opposé, de sorte que le chariot d'impression atteigne une position d'étanchéité pour cartouches d'encre, retrait d'un composant en forme de caisse (6) de l'affranchisseuse ainsi qu'exécution d'un entretien des modules (15, 16.1, 16.2, 17) souillés par de l'encre, mentionnés dans la revendication 1.

7. Procédé, selon la revendication 6, **caractérisé en ce, que**, avant la fermeture du clapet d'accès aux cartouches, soit exécuté, en mode de fonctionnement de l'affranchisseuse, une ouverture du clapet pour les cartouches et un retrait des cartouches d'encre ou, en état éteint de l'affranchisseuse sans branchement au secteur, une rotation d'une broche à l'intérieur de l'affranchisseuse pour le déplacement du chariot d'impression, ce qui entraîne le déplacement du chariot d'impression dans une position à laquelle le clapet d'accès aux cartouches s'ouvre et permet ainsi le retrait des cartouches d'encre ainsi que, après la fermeture du clapet d'accès aux cartouches, soit exécuté un déplacement du chariot, le chariot d'impression étant déplacé dans le sens opposé, de sorte que le chariot d'impression atteigne la position d'étanchéité pour les cartouches d'encre, de sorte que le retrait du composant en forme de caisse et des modules souillés par de l'encre soit possible pour leur entretien.

8. Procédé, selon la revendication 7, **caractérisé en ce, que**, avant l'entretien des modules souillés par de l'encre, soit exécuté un démontage du couvercle (5.5) du fond (5.1) de la coque inférieure du boîtier (5), pour permettre à travers l'ouverture en forme de puits (5.2) un accès à une autre zone non sécurisée de l'affranchisseuse et que, après un retrait des modules souillés par de l'encre (15, 16.1, 16.2, 17) et un renouvellement des modules souillés par de l'encre, soit exécuté dans le sens inverse des opérations un montage des modules souillés par de l'encre ainsi qu'une fermeture de l'ouverture en forme de puits avec le couvercle (5.5).

9. Procédé, selon les revendications 6 - 7, **caractérisé en ce, que** l'outil pour tourner une broche soit utilisé à l'intérieur de l'affranchisseuse, l'outil devant être introduit avant la rotation de la broche dans un trou (3.0, 5.0) situé sur la face arrière du boîtier de l'affranchisseuse.

10. Procédé, selon la revendication 9, **caractérisé en ce, que** soit utilisé une tige multifonction (8.1) en tant qu'outil.
